# EUROPÄISCHE PATENTSCHRIFT

(11) **EP 2 559 412 B1**
(45) Veröffentlichungstag und Bekanntmachung des Hinweises auf die Patenterteilung: **06.04.2016**
(21) Anmeldenummer: 12005380.6
(22) Anmeldetag: 24.07.2012
(51) Int. Cl.: A61G 7/10, A61H 3/04

(54) **Personenhubgerät mit Zusatzfunktionen**
Appareil de levage de personnes avec fonctions supplémentaires
Person lifting device with additional functions

(30) Priorität: 18.08.2011 DE 202011104664 U
(43) Veröffentlichungstag der Anmeldung: 20.02.2013
(73) Patentinhaber: Hymer-Leichtmetallbau GmbH & Co. KG, 88239 Wangen (DE)
(72) Erfinder: Butzinski, Erwin, 88167 Gestratz (DE); Boetzelen, Rudolph, 88239 Wangen im Allgäu (DE)
(74) Vertreter: Riebling, Peter

(56) Entgegenhaltungen:
- WO-A1-92/04881
- DE-A1- 2 749 306
- DE-A1-102009 024 766
- NL-C2- 1 020 532
- US-A- 2 963 713

## Beschreibung

Die Erfindung betrifft ein Personenhubgerät mit Zusatzfunktionen nach dem Oberbegriff des Anspruches 1.

Derartige Hubgeräte insbesondere für Personen sind aus dem Stand der Technik zahlreich bekannt.

Die FR 2648099 A1 offenbart einen rollbaren Handkarren mit 4 Rädern zum Materialtransport mit einer kippbaren Hubplattform. Dieser Handkarren ist jedoch nicht für das Heben von Personen geeignet, da die Räder nicht arretierbar sind, die Handhaben nicht mit nach oben fahren und zudem die Hubmechanik nicht abgedeckt ist, was insgesamt zu einer erhöhten Verletzungsgefahr die Personen führen würde.

Die JP 2005 312600 A offenbart ein Personenhubgerät mit 4 Rädern für das Lauftraining gehbehinderter Personen, die an einem Haltegurt an einem Gestell in leicht sitzender oder stehender Position gehalten werden können. Es gibt ein klappbares Trittbrett zum Auflegen der Füße der Person in leicht sitzender Position. Das Personenhubgerät ist relativ aufwändig und ein Hochfahren der Person über Körperhöhe ist nicht vorgesehen, so dass es nicht als Arbeitsleiter genutzt werden kann.

Die DE 187460 U offenbart einen kombinierten Krankenheber und Laufstuhl, wobei der Patient über einen Ausleger mit Hydraulikzylinder zu einem U-förmigen Fahrgestell mit 3 Rädern nach oben gehoben werden kann, so dass die Beine des Patienten sich ungehindert im U-förmigen Fahrgestell bewegen können. Der Patient kann sich aber weder selbst hochfahren, noch irgendwelche Arbeiten mit den Händen insbesondere im hochgefahrenen Zustand tätigen. Zudem muss das Fahrgestell relativ raumgreifend ausgebildet sein, da der hebbare Ausleger relativ lang ist, an dessen Ende Kissen für die Arme des Patenten angeordnet sind.

Die DE 9404944 U1 offenbart einen Transportlifter für behinderte Personen, wobei auf den Unterseiten von zwei parallel im Abstand voneinander angeordneten Basisträgern je eine vordere und eine rückseitige Laufrolle befestigt sind und auf den Basisträgern jeweils eine Stütze mit einem Ende befestigt ist und die Stützen an ihren anderen Enden durch einen auf unterschiedliche Breiten einstellbaren Querträger miteinander verbunden sind und in der Mitte des Querträgers eine motorisch und/oder von einem manuellen Kraftübersetzungsmechanismus betätigbare Hebesäule höheneinstellbar befestigt ist, die einen motorisch und/oder von einem manuellen Kraftübersetzungsmechanismus betätigbaren Läufer trägt, der längs der Hebesäule in unterschiedliche Stellungen bewegbar und dort fixierbar ist sowie einen Anschlussadapter aufweist, an dem Halteelemente, Hebeelemente und Stützelemente für Personen lösbar befestigt sind. Mit diesem Transportlifter ist es jedoch nicht vorgesehen, dass die Personen einen Hub über Körperhöhe vollziehen und dort oben Arbeiten verrichten.

Die DE 19612044 A1 offenbart eine fahrbare Vorrichtung zum Heben und Senken von Personen bzw. Patienten mit einem sicherbaren Fahrgestell, einer Hubeinrichtung und einem Ausleger zur Aufnahme der Last, wobei die Hubeinrichtung mit dem Ausleger und über eine drehbare Säule mit dem Fahrgestell wirkverbunden ist und wobei der Ausleger an der Säule angelenkt ist, wobei der Säule zur Kippsicherung eine Sicherungseinrichtung auf einem externen Objekt, insbesondere auf einer Badewanne , auflegbar oder an dem Objekt in Eingriff bringbar und zur Lastaufnahme mit der Säule starr verbindbar ist. Hier wird also eine zusätzliche Kippsicherung benötigt und das Hochfahren der Person selbst ohne Pflegepersonal ist nicht vorgesehen, die dort auch keine Arbeiten verrichten können.

Die DE 20316438 U1 offenbart eine Transporteinrichtung zum Bewegen bzw. Verschieben von nicht gehfähigen Personen, z.B. aus einem Rollstuhl, Bett oder dergl. zu einem Fahrzeug, einer Badewanne oder dergl. mit einer unter das Gesäß oder den Rücken zu schiebenden Trage- oder Sitzfläche, einer im 360 drehbar gelagerten Tragringanordnung, an der die Trage- oder Sitzfläche aufgehängt ist, einem etwa horizontal verlaufenden, den Tragring aufnehmenden, teleskopartig ausgebildeten Tragarm, einer vertikalen Tragsäule, die höhenverstellbar ausgebildet ist und die den Tragarm aufnimmt, und einem am Fuß der Tragsäule befestigten Fahrgestell, mit dem die gesamte Transportvorrichtung mit der zu bewegenden Person verfahrbar ist. Das Hochfahren der Person selbst ohne Pflegepersonal ist nicht vorgesehen, die dort auch keine Arbeiten verrichten können.

Mit der US 5372470 A ist ein fahrbarer Hubwagen mit teleskopierbarer Hubsäule offenbart, mit 2 Gabelarmen, die einen zu hebenden Gegenstand aufnehmen können. Dieser Hubwagen ist jedoch nicht für Personen geeignet zum Zweck des Arbeitens über Körperhöhe.

Mit der DE 102009024766 A1 oder EP 2260819 A2 des gleichen Anmelders ist ein Personenhubgerät bekannt geworden, wobei auf einer Zentralsäule eines fahrbaren Fußgestells eine elektromotorisch heb- und senkbare Standplattform mit einer daran befestigten Halteeinrichtung (auch als vertikaler U-förmiger Bügel) zum Festhalten der auf der Standplattform befindlichen Person vorgesehen ist. Weiterhin sind dabei sämtliche für das Heben und Senken der Person nötigen Bauteile in oder an der Zentralsäule angeordnet und fahren mit dieser nach oben oder unten. Dieses Personenhubgerät funktioniert ausgezeichnet, jedoch hat sich herausgestellt, dass es vorteilhaft wäre, wenn dieses Personenhubgerät Zusatzfunktionen für den Benutzer aufweist.

Aufgabe der vorliegenden Erfindung ist es daher, ausgehend von der DE 102009024766 A1 und EP 2260819 A2, ein Personenhubgerät derart weiterzubilden, dass es Zusatzfunktionen für den Nutzer und Gegenstände aufweist, wie z.B. ein Stützen des Nutzers im Gehen oder Stehen, ein Sitzen des Nutzers auch während des Hubes, sowie ein Abstellen und Einhängen Gegenständen wie z.B. Behälter.

NL1020532C offenbart ein Personenhubgerät mit allen technischen Merkmalen des Oberbegriffs des Anspruchs 1.

Zur Lösung dieser Aufgabe dienen die Merkmale des unabhängigen Anspruches 1. Wesentlich dabei ist, dass die Handhabe der Halteeinrichtung für den Nutzer derart einstellbar und feststellbar ist, d.h. verschwenkbar oder verschiebbar oder umsteckbar, dass sie einerseits in der Hubfunktion als Halterung und Sicherung des Nutzers dient und andererseits in der Rollfunktion als ergonomische Halterung des Nutzers dient.

Vorteil dabei ist, dass das erfindungsgemäße Personenhubgerät sehr einfach und schnell wandelbar sowohl als Hubeinrichtung zum Heben gehbehinderter Personen, als auch als Stützeinrichtung in Art eines herkömmlichen "Rollators" zum Stützen gehbehinderter Personen dienen kann.

In der Hubfunktion sind natürlich die Rollen an der Unterseite des Fußgestells des Personenhubgeräts arretierbar, d.h. mindestens eine der Rollen besitzt eine Feststellbremse als Reibungs- oder Formschlussbremse.

Bevorzugt ist die Handhabe U-förmig und besitzt mindestens zwei Arme, welche über eine Bedienkonsole mit der Hubsäule verbunden sind.

Die Handhabe besitzt mindestens eine Gelenkkupplung, über welche mindestens Teile der Handhabe verschwenkbar oder verschiebbar sind, sowie in einer oder mehreren Positionen indexiert oder stufenlos feststellbar sind, so dass ein rasches und problemloses Verwandeln des Personenhubgerätes in einen Rollator und umgekehrt möglich ist.

Besonders vorteilhaft ist, wenn die Handhabe zwei Arme besitzt, die über je ein Schwenkgelenk mit der Hubsäule verbunden sind und damit jeder Arm für sich um eine Horizontalachse um insbesondere 360° nach unten und/oder nach oben über die Horizontallage verschwenkbar ist.

Weiterhin kann jeder Gelenkarm ein- oder mehrfach abgewinkelt und/oder teleskopiert sein und in jeder beliebigen Abwinkelung oder Teleskopierung kann ein weiteres horizontal und/oder vertikal schwenkbares Schwenkgelenk vorhanden sein.

An seinen freien Enden hat der U-förmige Bügel je eine nach innen in Richtung auf die Hubsäule gerichtete Abwinkelung, welche zuverlässig das Herunterfallen des Nutzers nach hinten von der Plattform verhindert. Auch diese Abwinkelungen können wiederum durch ein Schwenkgelenk am U-förmigen Bügel einstellbar und feststellbar angelenkt sein.

Für die weitere Zusatzfunktion des Sitzens des Nutzers kann die Standplattform selbst dienen, wenn diese mittels der Hubsäule ein Stück vertikal nach oben gefahren wird.

Für die weiteren Zusatzfunktionen des Sitzens und/oder Stützens des Nutzers im Gehen, Stehen oder in der Hubphase, können weitere optional in der Höhe ebenfalls einstellbare und feststellbare ggfs. gepolsterte Sitze und/oder Armstützen an der Hubsäule des Personenhubgerätes auf der Seite der Standplattform und/oder der Gegenseite vorgesehen sein. Damit kann ein Nutzer auch während des Hoch- und Niederfahrens dort sitzen.

Insbesondere sind gepolsterte Armstützen, insbesondere für die Unterarme eines gehbehinderten Nutzers, an der Hubsäule des Personenhubgerätes auf der Gegenseite zur Standplattform vorgesehen, welche dann zum Aufstützen und Festhalten des Nutzers in der Rollatorfunktion dienen.

Für die weiteren Zusatzfunktionen des Abstellens und Einhängens von Gegenständen können weitere optional in der Höhe ebenfalls einstellbare und feststellbare ggfs. gepolsterte Abstellflächen und/oder Einhängevorrichtungen an der Hubsäule des Personenhubgerätes auf der Seite der Standplattform und/oder der Gegenseite vorgesehen sein. Damit z.B. ein Wäschekorb oder Werkzeugkoffer dort abgelegt bzw. eingehängt werden und mit der Hubsäule vertikal verfahren oder einfach nur horizontal transportiert werden. Diese Einhängevorrichtungen können auch zum Festhalten des Nutzers in der Rollatorfunktion dienen, ggfs. über ein dort eingehängtes und lagengesichertes Aufstützkissen für die Unterarme des Nutzers.

Im Folgenden wird die Erfindung anhand von mehreren Figuren und Ausführungen näher erläutert.

Es zeigt
Figur 1: Das erfindungsgemäße Personenhubgerät in Rollator-Funktion mit vor der Standplattform gehenden Nutzer;
Figur 2: Das erfindungsgemäße Personenhubgerät nach Figur 1 in Hub-Funktion mit auf die Standplattform aufsteigendem Nutzer;
Figur 3: Personenhubgerät nach Figur 2 in Hub-Funktion mit auf die Standplattform aufgestiegenem Nutzer;
Figur 4: Personenhubgerät nach Figur 3 in Hub-Funktion mit nach oben verfahrenem Nutzer;
Figur 5: Personenhubgerät nach Figur 1 in Hub-Funktion mit leicht hochgefahrener Standplattform und darauf sitzendem Nutzer;
Figur 6: Personenhubgerät nach Figur 1 in Rollator-Funktion mit sich auf zusätzliche Halteelemente auf der Hubsäule abstützendem Nutzer;
Figur 7: Personenhubgerät nach Figur 1 in Rollator-Funktion, etwas nach oben verfahren, mit auf den zusätzlichen Halteelementen aufgebrachtem Abstütz- und Haltekissen, auf denen sich ein Nutzer mit seinen Unterarmen abstützt und festhält;
Figur 8: Personenhubgerät nach Figur 1 in Hub-Funktion mit auf einem an der Hubsäule angebrachtem Sitz sitzendem Nutzer und abgeschwenkter Halteeinrichtung;
Figur 9: Personenhubgerät nach Figur 8 in Hub-Funktion mit horizontal hochgeschwenkter Halteeinrichtung;
Figur 10: Personenhubgerät nach Figur 1 in Hub-Funktion mit zusätzlich seitlich auf die Standplattform aufgebrachter Abstellflächenvergrößerung und darauf abgestelltem Behälter, in dem der Nutzer arbeitet;
Figur 11: Personenhubgerät nach Figur 1 in Rollator-Funktion mit auf oder in die zusätzlichen Halteelemente aufgelegtem oder eingehängtem Behälter, in dem ein Nutzer arbeitet.

Figur 1 zeigt das Personenhubgerät 1 in der Rollatorfunktion, Figuren 2-4 in der Hubfunktion, Figur 5 in einer Hub- und Sitzfunktion, Figur 6 in einer Rollatorfunktion, Figur 7 in einer Hub- und Rollatorfunktion, Figur 8 in einer Hub- und Stehsitzfunktion, Figur 9 in einer Hub- und Sitzfunktion, Figur 10 in einer Hub- und Arbeitsfunktion, Figur 11 in einer Rollator- und Arbeitsfunktion.

Figur 1 zeigt nun das erfindungsgemäße Personenhubgerät 1 in Rollator-Funktion mit vor der Standplattform 8 gehenden Nutzer 2.

Das Personenhubgerät 1 besteht gemäß Figur 1 aus einem mit vier Rollen 4 und vier elektrischen Stützen 26 versehenen Fußgestell 3 mit vier Füßen 25 und einer an dem Fußgestell 3 angebrachten Hubsäule 5, deren Hubteil 7 mit Standplattform 8 und einstellbarer und feststellbarer ringförmiger Handhabe 11 mittels Motor (nicht gezeigt) relativ zum Standteil 6 der Hubsäule 5 linear vertikal nach oben und unten verfahrbar ist.

Standplattform 8 und Handhabe 11 sind dabei mit dem Hubteil 7 der Hubsäule 5 verbunden und haben einen gegenseitigen Abstand von ca. 1 m mindestens in der Hubfunktion.

Es ist dabei eine Hubfunktion mit blockierten Rollen 4 und eine Rollfunktion mit nichtblockierten Rollen 4 vorgesehen, wobei zur Blockade der Rollen 4 in der Hubfunktion eine oder mehrere der Rollen 4 mechanische Bremsen (nicht gezeigt) aufweisen. Zusätzlich oder anstatt der Bremsen der Rollen 4 kann die Hubfunktion dadurch eingestellt werden, in dem die elektrischen Stützen 26 nach unten auf den Erdboden ausgefahren werden, so dass die Rollen 4 vom Erdboden abheben und damit keine Rollfunktion mehr haben. Soll die Rollfunktion wieder eingestellt werden, dann werden die Bremsen wieder entriegelt bzw. die elektrischen Stützen 26 wieder vom Erdboden nach oben verfahren, so dass die Rollen 4 wieder frei gegeben sind. Sowohl die Bremsen der Rollen 4, als auch die elektrischen Stützen 26 sind bevorzugt von der Handhabe 11 aus betätigbar, können aber in einer anderen Ausführungsform auch direkt an der Rolle 4 oder an den Stützen 26 bzw. am Fußkreuz 3 per Fuß des Nutzers 2 aktiviert werden oder in einer anderen Ausführungsform einfach durch das Aufsteigen des Nutzers 2 auf die Standplattform 8 - z.B. per elektrischem Taster auf der Standplattform 8.

Die ringförmige Handhabe 11 ist in der Hubfunktion derart einstellbar und feststellbar, dass der Abstand zwischen Standplattform 8 und ringförmiger Handhabe 11 mindestens 1 Meter beträgt und die auf der Standplattform 8 stehende Person 2 durch die ringförmige Handhabe 11 mindestens teilweise sichernd umgeben wird.

Der Nutzer 2, zumeist eine gehbehinderte Person, steht auf der Hub- und Rollatorseite 22 vor der Standplattform 8 und hält sich an der abgesenkten Handhabe 11 fest und benutzt das Personenhubgerät 1 somit als Rollator. Damit kann sich die Person 2 z.B. innerhalb einer Wohnung bewegen und anschließend z.B. vor einem Schrank oder Regal die Rollen 4 blockieren, die Handhabe 11 in eine Eintrittsstellung schwenken, auf die Standplattform 8 treten, die Handhabe 11 in eine Sicherungsstellung schwenken und anschließend nach oben fahren und aus dem Schrank oder Regal etwas entnehmen oder dort ablegen, dann die Schritte umgekehrt nach unten und zurück vollziehen.

Die Handhabe 11 ist O-förmig ausgebildet und besteht aus zwei Armen 12, die mit einer Bedienpaneele 9 mit Bedienschaltern 10 auf dem Hubteil 7 der Hubsäule 5 verbunden sind.

Jeder der zwei Arme 12 der Handhabe 11 ist aus zwei Bogenteilen 13, 14 aufgebaut, nämlich einem Hubsäulen-Bogenteil 13 z.B. aus Kunststoff und einem Nutzer-Bogenteil 14 z.B. aus Metall, wobei das Bogenteil 13 über je ein Schwenkgelenk 15 mit der Hubsäule 7 verbunden und um eine Horizontalachse um einen Winkel von mindestens 90° zwischen der Horizontalen und der Vertikalen verschwenkbar ist und wobei das Nutzer-Bogenteil 14 als Handgriff zum Ergreifen durch den Nutzer 2 dient.

Über je ein weiteres Schwenkgelenk 15 ist dann das Nutzer-Bogenteil 14 relativ zum Hubsäulen-Bogenteil 13 ebenfalls um mindestens 90° verdrehbar, so dass das abgewinkelte freie Ende 14b des Nutzer-Bogenteils 14 entweder horizontal (wie in allen Figuren gezeigt) oder aber vertikal nach oben oder unten zeigend etwa auf Bodenhöhe zwischen ca. 40-80 cm zu liegen kommt, d.h. der Abstand zwischen freiem Ende 14b des Nutzer-Bogenteils 14 und Standplattform 8 beträgt in der Rollatorfunktion etwa 45-65 cm, was einer ergonomischen Schiebehaltung des Nutzers 2 entspricht.

Die Bedienpaneele 9 und damit das obere Schwenkgelenk 15 für das Hubsäulen-Bogenteil 13 liegt etwa auf 1 m über der Standplattform 8, welche zwischen 5 und 15 cm über Bodenhöhe liegt, damit der gehbehinderte Nutzer 2 auch problemlos darauf aufsteigen kann.

In Figur 2 ist die Handhabe 11 in einer vertikale Neutralposition herabgeschwenkt und der Nutzer 2 tritt gerade mit einem Bein auf die Standplattform 8 und will gerade die Handhabe 11 ergreifen.

In Figur 3 steht der Nutzer 2 mit beiden Beinen auf der Standplattform 8 und die beiden Arme 12 der Handhabe 11 sind in die waagrechte Hubposition auf 1 m über der Standplattform 8 hochgeschwenkt, so dass der Nutzer 2 nun mittels Bedienschalter 10 nach oben fahren kann.

In Figur 4 ist der Nutzer 2 in Hubrichtung 24 bis zu ca. 1 weiteren Meter nach oben verfahren.

In Figur 5 sitzt der Nutzer 2 auf der um ca. 50 cm nach oben in Hubrichtung 24 verfahrenen Standplattform 8 und stützt sich mit seinen Füßen auf dem Erdboden auf.

In Figur 6 ergreift der Nutzer 2 einen der zusätzlichen bügelförmigen Handgriffe 16 an der Rückseite 23 der Hubsäule 5 und benutzt das Personenhubgerät als Rollator.

In Figur 7 ist ein zusätzliches Auflage- und Griffkissen 17 an der Rückseite 23 der Hubsäule 5 ggfs. an dem zusätzlichen bügelförmigen Handgriff 16 angebracht und der Nutzer 2 stützt sich mit seinen Unterarmen darauf auf und hält sich an dort angebrachten Griffen fest und nutzt damit das Personenhubgerät als Rollator.

In Figur 8 sitzt der Nutzer 2 auf einem auf der Hub- und Rollatorseite 23 am Hubteil 7 der Hubsäule 5 angebrachten zusätzlichen Sitz 18, wobei die beiden Arme 12 der Handhabe 11 nach unten in die Ruheposition verschwenkt sind und wenn dann der Nutzer 2 nach Figur 9 die beiden Arme 12 der Handhabe 11 in die Waagrechte Sicherungsposition hochschwenkt, kann der Nutzer 2 auf dem Sitz 18 sitzend nach oben in Hubrichtung 24 verfahren.

In Figur 10 besitzt die Standplattform 8 eine Standflächenvergrößerung 19, auf welcher ein großer Behälter 20 aufgesetzt und auf etwa 65 cm Bodenhöhe in Hubrichtung 24 hochgefahren ist, in dem ein nicht gehbehinderter Nutzer 2 arbeitet. In Figur 11 stützt ein Nutzer 2 einen kleinen Behälter 21 auf dem zusätzlichen Handgriff 16 auf der Gegenseite 23 auf und benutzt das nicht in Hubrichtung 24 hochgefahrene Personenhubgerät als Rollator.

### Figurenlegende

1. Personenhubgerät
2. Nutzer bzw. Person
3. Fußkreuz
4. Rollen an 3 bzw. 25
5. Hubsäule
6. Standteil von 5
7. Hubteil von 5
8. Standplattform auf 7
9. Bedienpaneele auf 7
10. Bedienschalter von 9
11. Handhabe auf 7
12. linker und rechter Arm von 11
13. Hubsäulen-Bogenteile von 12
14. Nutzer-Bogenteile von 12; 14a Verbindung zu 13, 14b freies Ende
15. Schwenkgelenke zwischen 9 und 13, sowie 13 und 14
16. zusätzliche Handgriffe
17. zusätzliches Auflage- und Griffkissen
18. zusätzlicher Sitz
19. Standflächenvergrößerung
20. Behälter
21. Behälter
22. Hub- und Rollatorseite auf Seite der Standplattform 8
23. Gegenseite zur Standplattform 8
24. Hubrichtung
25. Fuß von 3
26. elektrische Stütze an 3 bzw. 25

## Patentansprüche

1. Personenhubgerät (1) mit Zusatzfunktionen, zum Heben einer insbesondere gehbehinderten Person (2), bestehend aus einem mit Rollen (4) versehenen Fußgestell (3) und mindestens einer daran angebrachten Hubsäule (5), deren Hubteil (7) mit Standplattform (8) und einstellbarer und feststellbarer ringförmiger Handhabe (11) mittels Motor relativ zum Standteil (6) der Hubsäule (5) linear vertikal nach oben und unten verfahrbar ist, wobei eine Hubfunktion mit blockierten oder funktionslosen Rollen (4) und eine Rollfunktion mit rollbaren Rollen (4) vorgesehen ist, wobei die ringförmige Handhabe (11) in der Hubfunktion derart einstellbar und feststellbar ist, dass der Abstand zwischen Standplattform (8) und ringförmiger Handhabe (11) mindestens 1 Meter beträgt und die auf der Standplattform (8) stehende Person (2) durch die ringförmige Handhabe (11) mindestens teilweise sichernd umgeben wird, **dadurch gekennzeichnet, dass** zur Verwendung des Personenhubgerätes (1) als Rollator das Fußgestell (3) ein Fußkreuz mit vier Füßen (25) ist und eine einzige Hubsäule (5) etwa mittig auf dem etwa sternförmigen Fußkreuz (3) angeordnet ist und dass die ringförmige Handhabe (11) in Richtung einer horizontalen Schwenkachse um eine Schwenkgelenk (15) verschwenkbar und mit ihren freien Enden (14a, 14b) drehbar, sowie einstellbar und feststellbar ist.

2. Personenhubgerät (1) nach Anspruch 1, **dadurch gekennzeichnet, dass** die ringförmige Handhabe (11) für die Person (2) auf eine Bodenhöhe von kleiner oder gleich ca. 40-80 cm und einen Abstand zwischen Standplattform (8) und ringförmiger Handhabe (11) von kleiner oder gleich ca. 45-65 cm einstellbar und feststellbar ist, so dass sie in der Rollfunktion als ergonomische Halterung des Nutzers (2) dienen kann.

3. Personenhubgerät (1) nach Anspruch 1 oder 2, **dadurch gekennzeichnet, dass** die Handhabe (11) U-förmig oder C-förmig oder O-förmig oder L-förmig ausgebildet ist und aus zwei Armen (12) besteht, die mit einer Bedienpaneele (9) auf dem Hubteil (7) der Hubsäule (5) verbunden sind.

4. Personenhubgerät (1) nach einem der Ansprüche 1 bis 3, **dadurch gekennzeichnet, dass** die Handhabe (11) mindestens eine Gelenkkupplung aufweist, über welche mindestens Teile der Handhabe (11) verschwenkbar oder verschiebbar oder umsteckbar sind, sowie in einer oder mehreren Positionen indexiert oder stufenlos feststellbar sind.

5. Personenhubgerät (1) nach einem der Ansprüche 1 bis 4, **dadurch gekennzeichnet, dass** die Handhabe (11) und/oder jeder der zwei Arme (12) der Handhabe (11) über je ein Schwenkgelenk (15) mit der Hubsäule (7) verbunden sind und dass damit jeder Arm (12) um eine Horizontalachse um einen Winkel von mindestens 90° zwischen der Horizontalen und der Vertikalen verschwenkbar ist oder dass damit jeder Arm (12) um eine Horizontalachse um einen Winkel zwischen 180° und 360° nach unten und/oder nach oben verschwenkbar ist.

6. Personenhubgerät (1) nach einem der Ansprüche 3 bis 5, **dadurch gekennzeichnet, dass** jeder Gelenkarm (12) ein- oder mehrfach abgewinkelt und/oder teleskopiert ist und in jeder beliebigen Abwinkelung oder Teleskopierung ein weiteres horizontal und/oder vertikal schwenkbares Schwenkgelenk (15) vorhanden ist.

7. Personenhubgerät (1) nach einem der Ansprüche 1 bis 6, **dadurch gekennzeichnet, dass** an seinen freien Enden der Arm (12) je eine nach innen in Richtung auf die Hubsäule (5) gerichtete Abwinkelung (14b) hat, welche zuverlässig das Herunterfallen des Nutzers nach hinten von der Plattform (8) verhindert, welche insbesondere durch ein Schwenkgelenk (15) einstellbar und feststellbar angelenkt sind.

8. Personenhubgerät (1) nach einem der Ansprüche 1 bis 7, **dadurch gekennzeichnet, dass** für die weiteren Zusatzfunktionen des Sitzens und/oder Stützens des Nutzers (2) im Gehen, Stehen oder in der Hubphase, weitere optional in der Höhe ebenfalls einstellbare und feststellbare ggfs. gepolsterte Sitze (18) und/oder Armstützen (16, 17) an der Hubsäule (5) auf der Seite (22) der Standplattform (8) und/oder der Gegenseite (23) vorgesehen sind.

9. Personenhubgerät (1) nach einem der Ansprüche 1 bis 8, **dadurch gekennzeichnet, dass** gepolsterte Armstützen(17), insbesondere für die Unterarme eines gehbehinderten Nutzers (2), an der Hubsäule (5) auf der Gegenseite (23) zur Standplattform (8) vorgesehen sind.

10. Personenhubgerät (1) nach einem der Ansprüche 1 bis 9, **dadurch gekennzeichnet, dass** für die weiteren Zusatzfunktionen des Abstellens und Einhängens von Gegenständen (20, 21) weitere optional in der Höhe ebenfalls einstellbare und feststellbare ggfs. gepolsterte Abstellflächen (19) und/oder Einhängevorrichtungen (16) an der Hubsäule (5) auf der Seite (22) der Standplattform (8) und/oder der Gegenseite (23) vorgesehen sind.

## Claims

1. Person lifting device (1) with additional functions, for lifting a person (2) with in particular a walking disability, consisting of a base frame (3) provided with rollers (4) and of at least one lifting column (5) which is mounted thereon and the lifting part (7) of which together with a standing platform (8) and adjustable and lockable ring-shaped handlebar assembly (11) is movable by motor linearly vertically upwards and downwards relative to the standing part (6) of the lifting column (5), wherein there is provided a lifting function with the rollers (4) locked or unable to function and a rolling function with the rollers (4) able to roll,
wherein in the lifting function the ring-shaped handlebar assembly (11) is adjustable and lockable in such a way that the distance between the standing platform (8) and the ring-shaped handlebar assembly (11) is at least 1 metre and the person (2) standing on the standing platform (8) is at least partly safely surrounded by the ring-shaped handlebar assembly (11), **characterised in that** for use of the person lifting device (1) as a rollator the base frame (3) is a cross with four feet (25) and a single lifting column (5) is arranged roughly centrally on the roughly star-shaped cross (3), and **in that** the ring-shaped handlebar assembly (11) is swivelable about a swivel joint (15) in the direction of a horizontal swivel axis and pivotable with its free ends (14a, 14b), and adjustable and lockable.

2. Person lifting device (1) according to claim 1, **characterised in that** the ring-shaped handlebar assembly (11) for the person (2) is adjustable and lockable at a bottom height of up to about 40-80 cm with a distance between the standing platform (8) and the ring-shaped handlebar assembly (11) of up to about 45-65 cm so that it can serve as an ergonomic support for the user (2) in the rolling function.

3. Person lifting device (1) according to claim 1 or 2, **characterised in that** the handlebar assembly (11) is embodied in the form of a U-shape or C-shape or O-shape or L-shape and consists of two arms (12) which are connected with an operating panel (9) on the lifting part (7) of the lifting column (5).

4. Person lifting device (1) according to one of claims 1 to 3, **characterised in that** the handlebar assembly (11) exhibits at least one articulated coupling by means of which at least parts of the handlebar assembly (11) are swivelable or displaceable or reversible, and are lockable indexed in one or more positions or in infinitely variable positions.

5. Person lifting device (1) according to one of claims 1 to 4, **characterised in that** the handlebar assembly (11) and/or each of the two arms (12) of the handlebar assembly (11) are connected with the lifting column (7) by means of a swivel joint (15) in each case and **in that** thus each arm (12) is swivelable about a horizontal axis through an angle of at least 90° between the horizontal and the vertical or **in that** thus each arm (12) is swivelable about a horizontal axis through an angle of between 180° and 360° downwards and/or upwards.

6. Person lifting device (1) according to one of claims 3 to 5, **characterised in that** each articulated arm (12) is angled and/or telescoped one or more times and in each angled or telescoped portion there is a further swivel joint (15) which is swivelable horizontally and/or vertically.

7. Person lifting device (1) according to one of claims 1 to 6, **characterised in that** at its free ends each arm (12) has an angled portion (14b) which points inwards in the direction of the lifting column (5) and reliably prevents the user falling backwards off the platform (8) and in particular is articulated by means of a swivel joint (15) so as to be adjustable and lockable.

8. Person lifting device (1) according to one of claims 1 to 7, **characterised in that** for the further additional functions of seating and/or supporting the user (2) while walking, standing or in the lifting phase, further optionally padded seats (18) and/or arm rests (16, 17), which are also adjustable in height and lockable if necessary, are provided on the lifting column (5) on the side (22) of the standing platform (8) and/or on the opposite side (23).

9. Person lifting device (1) according to one of claims 1 to 8, **characterised in that** padded arm rests (17), in particular for the forearms of a user (2) with a walking disability, are provided on the lifting column (5) on the opposite side (23) to the standing platform (8).

10. Person lifting device (1) according to one of claims 1 to 9, **characterised in that** for the further additional functions of standing and hanging objects (20, 21), further optionally padded standing surfaces (19) and/or hanging devices (16), which are also adjustable in height and lockable if necessary, are provided on the lifting column (5) on the side (22) of the standing platform (8) and/or on the opposite side (23).

## Revendications

1. Appareil élévateur de personnes (1) avec des fonctions supplémentaires, pour soulever une personne en particulier à mobilité réduite (2), composé d'un piètement (3) pourvu de roulettes (4), et d'au moins une colonne de levage (5) qui est montée sur ledit piètement (3) et dont la partie de levage (7), avec une plate-forme (8) et une poignée annulaire (11) apte à être réglée et à être bloquée, est mobile linéairement, à la verticale vers le haut et vers le bas, par rapport à la partie fixe (6) de la colonne de levage (5) à l'aide d'un moteur, étant précisé qu'il est prévu une fonction de levage avec les roulettes (4) bloquées ou inopérantes, et une fonction de roulement avec les roulettes (4) aptes à rouler, étant précisé que la poignée annulaire (11), dans la fonction de levage, est apte à être réglée et à être bloquée de telle sorte que la distance entre la plate-forme (8) et la poignée annulaire (11) soit d'au moins 1 mètre et que la personne (2) qui est debout sur la plate-forme (8) soit entourée par la poignée annulaire (11) en étant au moins en partie protégée, **caractérisé en ce qu'**en vue d'une utilisation de l'appareil de levage de personnes (1) comme déambulateur, le piètement (3) est un piètement à branches avec quatre pieds (25), et une seule colonne de levage (5) est disposée à peu près au centre dudit piètement à peu près en étoile (3), et **en ce que** la poignée annulaire (11) est apte à pivoter sur une articulation pivotante (15) dans le sens d'un pivot horizontal et apte à tourner avec ses extrémités libres (14a, 14b) et à être réglée et fixée.

2. Appareil de levage de personnes (1) selon la revendication 1, **caractérisé en ce que** la poignée annulaire (11) pour la personne (2) est apte à être réglée et à être bloquée à une hauteur inférieure ou égale à environ 40-80 cm au-dessus du sol et pour une distance entre la plate-forme (8) et la poignée annulaire (11) inférieure ou égale à environ 45-65 cm, de sorte qu'elle peut servir d'appui ergonomique pour l'utilisateur (2), en fonction de roulement.

3. Appareil de levage de personnes (1) selon la revendication 1 ou 2, **caractérisé en ce que** la poignée (11) a une forme en U ou en C ou en O ou en L et se compose de deux bras (12) qui sont reliés à un panneau de commande (9) sur la partie de levage (7) de là colonne de levage (5).

4. Appareil de levage de personnes (1) selon l'une des revendications 1 à 3, **caractérisé en ce que** la poignée (11) comporte au moins un accouplement articulé par l'intermédiaire duquel des parties au moins de la poignée (11) sont aptes à pivoter ou à coulisser ou à être rabattues et sont aptes à être indexées ou fixées de manière continue dans une ou plusieurs positions.

5. Appareil de levage de personnes (1) selon l'une des revendications 1 à 4, **caractérisé en ce que** la poignée (11) et/ou chacun des deux bras (12) de la poignée (11) est relié par une articulation pivotante (15) à la colonne de levage (7), et **en ce qu'**ainsi, chaque bras (12) est apte à pivoter sur un axe horizontal suivant un angle d'au moins 90° entre l'horizontale et la verticale, ou **en ce qu'**ainsi, chaque bras (12) est apte à pivoter sur un axe horizontal suivant un angle situé entre 180° et 360° vers le bas et/ou vers le haut.

6. Appareil de levage de personnes (1) selon l'une des revendications 3 à 5, **caractérisé en ce que** chaque bras articulé (12) est coudé une ou plusieurs fois et/ou télescopique et dans n'importe quel endroit coudé ou télescopique il y a une autre articulation pivotante (15) apte à pivoter horizontalement et/ou verticalement.

7. Appareil de levage de personnes (1) selon l'une des revendications 1 à 6, **caractérisé en ce qu'**à leur extrémité libre, les bras (12) présentent une partie coudée (14b) qui est dirigée vers l'intérieur en direction de la colonne de levage (5), qui empêche de manière fiable l'utilisateur de tomber de la plate-forme (8) vers l'arrière, qui est articulée en étant apte à être réglée et à être arrêtée, en particulier grâce à une articulation pivotante (15).

8. Appareil de levage de personnes (1) selon l'une des revendications 1 à 7, **caractérisé en ce que** pour les autres fonctions supplémentaires d'assise et/ou d'appui de l'utilisateur (2) qui marche, qui est debout ou dans la phase de levage, d'autres sièges (18) et/ou des appuis-bras (16, 17), à titre optionnel aptes à être réglés et à être bloqués en hauteur, là aussi, et éventuellement rembourrés, sont prévus sur la colonne de levage (5), sur le côté (22) de la plate-forme (8) et/ou sur le côté opposé (23).

9. Appareil de levage' de personnes (1) selon l'une des revendications 1 à 8, **caractérisé en ce que** des appuis-bras rembourrés (17), en particulier pour les avant-bras d'un utilisateur à mobilité réduite (2), sont prévus sur la colonne de levage (5), sur le côté opposé (23) à la plate-forme (8).

10. Appareil de levage de personnes (1) selon l'une des revendications 1 à 9, **caractérisé en ce que** pour les fonctions supplémentaires consistant à poser et accrocher des objets (20, 21), d'autres surfaces de pose (19) et/ou dispositifs d'accrochage (16), à titre optionnel aptes à être réglés et à être bloqués en hauteur, là aussi, et éventuellement rembourrés, sont prévus sur la colonne de levage (5), sur le côté (22) de la plate-forme (8) et/ou sur le côté opposé (23).
